# EUROPÄISCHE PATENTSCHRIFT

(11) **EP 1 351 031 B1**
(45) Veröffentlichungstag und Bekanntmachung des Hinweises auf die Patenterteilung: **16.04.2008**
(21) Anmeldenummer: 03002259.4
(22) Anmeldetag: 01.02.2003
(51) Int. Cl.: F41H 11/16

(54) **Minensuch- und Räumsystem für Landminen**
Mine-detection and mine-clearing system for land mines
Système pour localiser et déminage de mines terrestres

(30) Priorität: 06.04.2002 DE 10215220
(43) Veröffentlichungstag der Anmeldung: 08.10.2003
(73) Patentinhaber: Rheinmetall Landsysteme GmbH, 24107 Kiel (DE)
(72) Erfinder: Moser, Hans, Dipl.-Ing., 29227 Celle (DE); Eckhoff, Detlev, Dipl.-Ing., 24238 Martensrade (DE); Grosch, Hermann, Dr., 29336 Nienhagen (DE); Neugebauer, Klaus, Dipl.-Ing., 56206 Hilgert (DE)
(74) Vertreter: Dietrich, Barbara

(56) Entgegenhaltungen:
- WO-A-01/16549
- WO-A-01/92976
- DE-A- 4 242 541
- US-A- 6 026 135
- US-B1- 6 212 799
- GROSCH H: "UEBERWINDEN DURCH UEBERLISTEN" SOLDAT UND TECHNIK, UMSCHAU VERLAG. FRANKFURT AM MAIN, DE, Bd. 39, Nr. 9, 1. September 1996 (1996-09-01), Seiten 590-592,594, XP000622385 ISSN: 0038-0989
- HEWISH M ET AL: "MINE-DETECTION TECHNOLOGIES" INTERNATIONAL DEFENSE REVIEW, JANE'S INFORMATION GROUP, COULSDON, SURREY, GB, Bd. 28, Nr. 10, 1. Oktober 1995 (1995-10-01), Seiten 38-40,42, XP000542649 ISSN: 0020-6512

## Beschreibung

Die Erfindung betrifft ein Minensuch- und Räumsystem für Landminen nach dem Oberbegriff des Patentanspruchs 1.

Landminen stellen in vielen Ländern eine permanente Bedrohung sowohl für die Zivilbevölkerung als auch die Angehörigen von Streitkräften dar. Bei den eingesetzten Minen handelt es sich um Antipersonenminen und Panzerabwehrminen, die auf der Oberfläche, an der Oberfläche und vergraben, in der Regel bis zu einer Tiefe von 30 cm verlegt, liegen. Die Minen verfügen über unterschiedlichste Zünd- und Wirkungsmechanismen. Eine überwiegende Anzahl der weltweit vorhandenen Minen haben mechanische Zünder, die bei Berührung die Mine zur Auslösung bringen oder die über einen Stolperdraht gezündet werden. Um die Gefährdung von Menschen durch Minen zu beseitigen, müssen die Minen zumindest dort, wo sich Menschen befinden, geräumt werden. Hierzu werden in Ergänzung zum manuellen Räumen mechanische und pyrotechnische Räumsysteme eingesetzt.

Ein einfaches mechanisches Räumsystem beschreibt die FR 914 285.

Die EP 0 618 423 A1 gibt ein als Minen-Räumfahrzeug umgerüstetes Kettenfahrzeug an, mit dessen Hilfe die Mine vor eine Frästrommel gefördert und dort unter Druckbeaufschlagung zur Explosion gebracht wird. Ein derartiges Fahrzeug ist wahlweise fernsteuerbar.

Aus der EP 0 365 264 A1 ist ein Flailsystem bekannt, das über einen Höhensensor mit Abstandsensor eingestellt werden kann und sich in Front eines Fahrzeuges befindet. Durch diesen Sensor soll eine Höhenkontrolle des Flails ermöglicht werden.

Die DE 196 33 186 C2 beschreibt ein Minen-Räumsystem auf Basis eines modifizierten Panzerfahrzeuges. An der Vorderseite ist ein um eine Horizontalachse schwenkbarer Frontanbau vorgesehen, der eine Fräswalze trägt. An der Rückseite ist ebenfalls eine Fräswalze als Nachsuchgerät angebracht.

In der DE 88 07 421 U1 wird ein Flailgerät näher betrachtet.

Weitere Minen-Räumgeräte sind in der DE 26 32 568 A1 und in der DE 24 30 709 A1 beschrieben.

Auch aus der DE 44 41 075 C1 ist ein Minen-Räumfahrzeug bekannt, wobei hier ein Frontanbau näher beschrieben wird. Dabei ist vorgesehen, zur Selektion von Metallteilen Magnete im Bereich einer Frästrommel anzuordnen.

Daneben gibt es auch Such- und Räumsysteme, bei denen mittels Sensoren die Minen detektiert und teilweise lokalisiert werden. Anschließend werden diese detektierten Minen gezielt geräumt.

So beschäftigt sich die DE 195 14 569 A1 mit einer an einem Fahrzeug installierten Such- und Räumeinrichtung für Landminen. Hierbei wird ein Metalldetektor verwendet, wobei der rotierende Metalldetektor die Position detektiert und bewegliche Greifer eine Schlagladung absetzten können. Es werden nur metallische Minen gesucht. Nichtmetallische Minen sind nicht detektierbar.

Eine Vorrichtung zum Orten von unterhalb der Erdoberfläche befindliche Munition wird in der gattungsgemäßen DE 42 42 541 A1 offenbart. Um eine großflächige automatische Ortung und Kartierung von Munition zu ermöglichen, bei der eine Suchmannschaft nicht gefährdet wird, schlägt die Erfindung vor, den Erdboden sensierende Sensoren auf einem separaten leichten, unbemannten, fernsteuerbaren Fahrzeug (Tochterfahrzeug) anzuordnen, welches dann das mit Munition kontaminierte Gebiet abfährt. Als Sensoren sind Antennen eines Bodenradargerätes, magnetische Sensoren als auch eine Kamera zur Bodenbeobachtung vorgesehen, die an einem seitlichen Ausleger eines Sensorträgers angebracht sind. Eine Räumung der Minen ist hierbei nicht beschrieben.

Die US 6,026,135 A beschreibt ein Fahrzeug zum Minensuchen und -räumen. Dazu besitzt das fernsteuerbare Fahrzeug diverse Sensoren (Multisensorfahrzeug) auf, mit denen Minen an und in der Erdoberfläche detektiert werden können. Das Fahrzeug steht dabei mit einem Mutterfahrzeug in Kontakt, speziell zur Bildübertragung der Bilder einer an dem Fahrzeug nach geführten Anhänger angebrachten Videokamera über die Bodenbeschaffenheit unterhalb eines separat angebrachten TNA-Sensors. Ein nicht näher dargestelltes Flailsystem dient zur Auslösung so genannter Antipersonenminen.

In Grosch H: "Überwinden durch Überlisten", Soldat und Technik, Umschau Verlag, Frankfurt am Main, DE, Bd. 39, Nr. 9, 1. September 1996, Seiten 590-592 ist ausgeführt, dass bedingt durch immer neue Minentypen neue Forderungen an künftige Minenräumausstattungen gestellt werden. So wird zur umfangreichen Minenräumung der Detektion eine große Rolle zugesprochen, wozu verschiedene Minensuchverfahren kombiniert werden müssen und werden. Die darin aufgelisteten Detektionsverfahren sind u. a. die Detektion unter Radar zum Aufspüren von Hohlräumen im Boden, das Detektieren von Sprengstoffen oder das Spüren von Minen mit Infrarotdetektoren. Bezüglich der sich anschließenden Vernichtung sieht der Autor als zukunftsweisend die Räumung der Minen durch Auslösen über ihren Zündermechanismus.

Mit der US 6,212,799 B1 wird eine rotierende Vorrichtung beschrieben, die an einer Schneefräse auch an einem Minenräumer Verwendung finden kann.

Im Beitrag von Hewish et al: "Mine-detection technologies", International Defense Review, Nr. 10, 1. Oktober 1995, Seiten 40-45 werden gleichfalls die verschiedenen Suchsensoren für das Minensuchen aufgezählt und deren Verwendung näher beschrieben.

Ein Minen-Räumgerät für Landminen wird in der DE 20 52 900 A1 offenbart. Mit der vorgeschlagenen Lösung werden Druckminen, Geräuschminen und Magnetminen geräumt. Die Fahrgeschwindigkeit wird dabei variabel gehalten und ist unabhängig von einer Walzengeschwindigkeit eines Vorsatzgerätes. Das Auslösen der Detonation erfolgt durch Schlag- und Druckwalzen, wobei sichergestellt ist, dass sämtliche Baueinheiten diesen kurzzeitigen Betriebsdrücken standhalten. Über die Sensierung werden keine Aussagen getroffen.

Die Forderungen, die an solche Systeme gestellt werden, sind neben der effektiven Räumung eine hohe Detektionsqualität bei niedriger Falschalarmrate und möglichst hoher Flächenleistung. Die Falschalarmrate tritt unter anderem dadurch auf, dass auch metallische Fragmente detektiert und zur Räumung angezeigt werden.

Hier greift die Erfindung die Aufgabe auf, ein Minensuch- und Räumsystem anzugeben, durch welches derartige Falschalarme ausgeschlossen werden und das eine hohe Detektionsqualität bei einer hohen Flächenleistung aufweist.

Gelöst wird die Aufgabe durch die Merkmale des Patentanspruchs 1.

Der Erfindung liegt die Idee zugrunde, eine Vorauslöseeinrichtung zur Auslösung der an bzw. nahe der Oberfläche befindlichen Minen vorzusehen und eine Sensorik zu verwenden, die unterschiedliche physikalische Effekte ausnutzt, wodurch die unterhalb der Oberfläche befindlichen Minen eindeutig als Minen identifiziert und lokalisiert werden. D.h., alle Minen an der Oberfläche, d.h. Schützenminen, Panzerminen oder Zugdrähte, die Splitterminen auslösen, die sich auf oder neben dem Fahrweg befinden, werden durch die mechanische Vorauslösung zur Auslösung gebracht. Die verdeckten, tieferliegenden Minen werden durch die Minensuchsensorik geortet. Diese Ortung bewirkt dann eine zielgerichtete Räumungsmöglichkeit durch das Minensuch- und Räumsystem.
Über ein Zusatzflail, welches vorzugsweise mit der Vorauslöseeinrichtung in funktionalem Zusammenwirken steht, werden diese georteten Minen dann zur Auslösung gebracht. Dann wird das Trägerfahrzeug vorzugsweise so zur Mine ausgerichtet, dass sich zumindest eines der Zusatzflails direkt oberhalb der Mine, das Trägerfahrzeug aber von dieser entfernt, befindet. Durch das Zusatzflail erfolgt die Auslösung der Mine.
Bei den Sensoren handelt es sich um optronische Sensoren, Bodenradare (GPR), Röntgenrückstrahler, elektromagnetische Sensoren (EMI= Elektromagnetischer Impulssensor) und / oder Sprengstoffdetektoren, wie TNA-Sensor (Thermischer Neutronen-Aktivierungssensor), IMS-Sensor (lonen-Mobilitäts-Spektrometer), NQR-Sensor (Nuclear Quadrupole Resonance = Kernquadrupol-Resonanz).
Die optronischen Sensoren sind abbildende Sensoren und werten Merkmale von Minen aus, die für die automatische Detektion herangezogen werden. Bei verdeckt verlegten Minen können vorzugsweise Sekundärmerkmale, wie Änderung im Oberflächenbewuchs und /oder im Temperaturbild der Oberfläche, ausgewertet werden.
Auch Bodenradare können zur Detektion verdeckt verlegter Minen, hier ohne Metallanteile, eingesetzt werden, da Minen im Erdboden eine Änderung der Dielektrizität darstellen.
Elektrochemische Sensore, IMS-Sensore, TNA-Sensore sowie NQR-Sensore erkennen insbesondere verdeckt verlegte Minen über das Merkmal Sprengstoff.
TNA-Sensore und NQR-Sensore stimulieren die Mine durch Neutronen bzw. elektromagnetische Signale und werten die remittierten Signalantworten aus. IMS-Sensore und elektrochemische Verfahren bestimmen das Merkmal Sprengstoff über die Mobilität der Moleküle bzw. über die Änderung der elektrischen Leitfähigkeit von Substanzen, die durch die Moleküle verursacht werden.

Eine direkte fusionierte Auswertung der Sensordaten ermöglicht zudem eine hochgenaue Ort- und Lagebestimmung der Minen für eine Räumung. Die Sensorkoordinatensysteme werden dabei direkt im Rahmen einer Justierung und /oder Kombination mit z.B. GPS-Empfängern, Inertialsensoren bestimmt. Die einzelnen Sensordaten werden unter Berücksichtigung von Ort und Lage präzise in ein einheitliches Koordinatensystem transformiert.

Weitere vorteilhafte Ausführungen sind in den weiteren Unteransprüchen aufgezählt.

So ist die Minensuchsensorik so einstellbar, dass nur eine bestimmte Gruppe von Minen detektiert wird, die sich durch vorwählbare Eigenschaften auszeichnet. Dadurch ist es möglich, die Sensorik so einzustellen, dass beispielsweise nur große verdeckt verlegte Minen (Panzerminen) gesucht und detektiert werden.

Ist eine mechanische Vorauslöseeinrichtung am einteiligen Minensuch- und Räumsystem angebracht, ist das Fahrwerk des Systems so ausgeführt, dass die Minen, die vom Vorauslöser nicht ausgelöst werden, auch vom Fahrwerk nicht ausgelöst werden können.
Die Minensensorik ist hinter der mechanischen Vorauslöseeinrichtung angeordnet. Das Minensuch- und Räumsystem ist vorzugsweise fernsteuerbar und kann aus einem Trägerfahrzeug oder zwei Trägerfahrzeugen bestehen.

Bei einem zwei geteilten Minensuch- und Räumsystem ist die Sensorik im Frontbereich eines der beiden Fahrzeuge so weit vorne montiert, dass nach Detektion einer Mine das Fahrzeug anhalten kann, ohne mit dem Fahrwerk eine Mine zu überlaufen.

Die Vorauslösung, beispielsweise ein Flailsystem wie in der DE 197 81 871 T1 beschrieben, wird in Bezug auf die Bodenaufschlagsenergien so eingestellt, dass alle Minen und Minenzündeinrichtungen, die oberhalb der Suchtiefe liegen, ausgelöst werden, wobei diese Bodenaufschlagsenergien deutlich geringer sind als beim beschriebenen Flailsystem, da mit dem Vorauslöser keine tiefer liegenden Panzerminen ausgelöst werden müssen. Für die Vorauslösung ist lediglich ein Aufschlagen der Flailelemente erwünscht, was vorteilhaft nicht zur Zerstörung der Struktur des Untergrundes führt. Das Flailsystem wird vorzugsweise direkt am Fahrzeug vorgebaut, kann aber auch an einem eigenständigen Trägerfahrzeug zum Einsatz kommen. Die Flailelemente sind wie die Zusatzflails vorzugsweise Ketten mit je einem Schlagelement. Das Flailsystem hat den Vorteil, dass die Vegetation des Untergrundes durch Planierung verschwindet. Dadurch werden Beschädigungen an den Sensoren durch Steine, Vegetation etc. vermieden.

In einer bevorzugten Ausführung weist das Flailsystem die seitlichen Zusatzflails auf, die links und / oder rechts an der Flailachse über eine Kupplung zum Antriebsmotor montiert sind. Beim Betrieb des eigentlichen Flailsystems sind die Zusatzflails ausgekuppelt.

Die Einschränkung der zu suchenden Objekte auf ausschließlich vergrabene Minen mit einer Mindestgröße und einer Mindesttiefe ermöglicht eine Reduzierung der Falschalarmrate bei hoher Detektionsrate. Die Detektion von beispielsweise metallischen Fragmenten führt nicht zur Identifizierung als Mine.

Anhand eines Ausführungsbeispiels mit Zeichnung soll die Erfindung näher erläutert werden. Es zeigt
- Fig. 1: ein Minensuch- und Räumsystem mit einem Trägerfahrzeug zum Suchen und Räumen von Minen,
- Fig. 2: ein Minensuch- und Räumsystem aufgeteilt auf zwei Trägerfahrzeuge,
- Fig. 3: eine vorteilhafte Ausführung mit einer weiteren Minensuchsensorik.

In Fig. 1 ist ein Minensuch- und Räumsystem 100 mit einem Trägerfahrzeug 1 mit einer mechanischen Vorauslöseeinrichtung 2 , einer Minensuchsensorik 3, auch Sensorik genannt, sowie einer Sensor- und Auswerteschaltung 4 dargestellt. Das Trägerfahrzeug 1 weist vorzugsweise Niederdruckreifen 5 sowie ein hinter der Vorauslöseeinrichtung 2 angebrachtes Schutzschild 6 zum Schutz der Sensorik 3 auf.
Sind Vorauslöseeinrichtung 2 und Sensorik 3 auf einem gemeinsamen Fahrzeug 1 integriert, wird zumindest hier das Fahrwerk (Räderlaufwerk, Kettenlaufwerk) so ausgeführt, dass die Minen, die von der Vorauslöseeinrichtung 2 nicht ausgelöst werden, auch nicht vom Fahrwerk ausgelöst werden können.
Die Sensorik 3 ist vorzugsweise im Heckbereich des Fahrzeuges 1 angebracht.

In einer bevorzugten Ausführung hat es sich als vorteilhaft erwiesen, Zusatzflails 7 rechts und/oder links der Antriebsachse der Vorauslöseeinrichtung 2 anzubringen. Durch diese Zusatzflails 7 kann nach Detektion einer Mine diese zielgerichtet ausgelöst und zerstört werden (wird noch ausgeführt).

Fig. 2 zeigt die getrennte Anbringung der einzelnen Baugruppen aufgeteilt auf zwei Trägerfahrzeuge 10, 11.
Am in Fahrtrichtung 9 ersten Trägerfahrzeug 10 ist die Vorauslöseeinrichtung 2 angebracht. Auch hier wird das Fahrwerk des Trägerfahrzeuges 10 so ausgeführt, dass Minen, die nicht durch die Vorauslöseeinrichtung 2 ausgelöst werden, auch durch das Fahrwerk nicht ausgelöst werden können.
Beim dazugehörigen zweiten Trägerfahrzeug 11 wird die Sensorik 3 im Frontbereich des Fahrzeuges 11 so weit nach vorne montiert, dass das Fahrzeug 11 vorzugsweise nach Detektion einer Mine angehalten werden kann, ohne mit dem Fahrwerk die Mine zu überlaufen. Das Trägerfahrzeug 11 umfasst dazu einen schwenkbaren Sensorikschwenkarm 8, an dem die Sensorik 3 angebracht ist. Im zweiten Trägerfahrzeug 11 ist zudem die Sensor- und Auswerteschaltung 4 integriert.

Eine weitere Ausgestaltung zeigt Fig. 3. Hier ist am Trägerfahrzeug 1 (11) ein multifunktionaler Manipulator, ein seitlich verschwenkbarer Arm 12 mit einer Zusatzsensorik 13 vorgesehen (wird noch ausgeführt).

Die Sensorik 3 besteht aus einer Vielzahl von unterschiedliche physikalische Effekte ausnutzenden Sensoren, zumindest aber aus jeweils wenigstens einem optronischen Sensor 3.1, einem Bodenradar 3.2 , einem Röntgenrückstrahlsensor 3.3, einem EMI 3.4 und / oder einem Sprengstoffdetektor 3.5.
Als Vorauslöseeinrichtung 2 ist ein Flailsystem vorgesehen. Dieses weist Schlag- bzw. Flailelemente 2.1 auf.

Das Prinzip des effektiven Minensuch- und Räumsystems 100 nach den Fig. 1 bis 3 besteht darin, mit der mechanischen Vorauslöseeinrichtung 2 alle Minen an bzw. nahe der Erdoberfläche zu zerstören bzw. auszulösen und die Sensorik 3 so einzustellen, dass sie auf die Detektion vergrabener Minen optimiert ist.
Die Vorauslösung erfolgt mittels Aufschlagen der Flailelemente 2.1 am Flailsystem 2. Mit der Sensorik 3 werden dabei je nach Vorgabe nur bestimmte Gruppen von Minen detektiert, die durch vorwählbare Eigenschaften vorbestimmt werden. Diese Eigenschaften können die Position unter der Erdoberfläche mit einer Mindesttiefe x sowie eine Mindestgröße / Volumen sein, die detektiert werden sollen.

Wurde nach Fig. 1 eine Mine durch die Sensorik 3 detektiert und lokalisiert, wird das Flailsystem 2 abgeschaltet. Das Fahrzeug1 wird dann so bewegt, dass einer der Zusatzflails 7 genau über der Mine positioniert wird . Danach wird das Zusatzflail 7 eingekuppelt und über den Flailmotor (nicht näher dargestellt) in Rotation versetzt. Das Flailsystem 2 wird dann punktuell so weit in den Boden abgesenkt, bis die im Boden liegende Mine zerstört ist. Damit steht die volle Antriebsleistung des Flailsystems 2 für das Zusatzflail 7 zur Verfügung, wodurch eine schnelle Räumung gegeben ist.

Bei der Ausführungsform nach Fig. 2 wird mit Detektion einer Mine das Trägerfahrzeug 10 mit seinem Flailsystem 2 und den Zusatzflails 7 in die entsprechende Position gefahren, was gleichfalls vorzugsweise ferngesteuert erfolgt, wobei die Ortsbestimmung als Information vom Trägerfahrzeug 11 an das erste Trägerfahrzeug 10 gegeben wird. Eine Auslösung erfolgt dann wie bereits beschrieben.

Um die Leistungsfähigkeit der Sensorik 3 weiter zu verbessern, bietet sich eine Ausführung nach Fig. 3 an. Mit der am seitlich verschwenkbaren Arm 12 angebrachten Zusatzsensorik 13 können unebene Flächen, bebaute Flächen oder mit Bewuchs und Steinen ausgezeichnetes Gelände gezielt abgesucht werden. Beispiele wären Straßenränder bzw. -gräben, das direkte Umfeld von Bäumen und Büschen, Brükkenauffahrten usw. Diese Zusatzsensorik 13 ist modular ausgeführt und kann an die Suchbreite für die Suchaufgaben optimiert werden.

In einer bevorzugten Ausführung werden die Sensordaten in einer Fusion direkt ausgewertet. Dies erfolgt in Verbindung mit einer Ortsreferenzierung, die die fahrzeug-spezifischen und absoluten Koordinaten berücksichtigen. Die Sensorkoordinatensysteme werden direkt bestimmt. Im Rahmen der Auswertung werden einzelne Sensordaten unter Berücksichtigung von Ort und Lage präzise in ein einheitliches Koordinatensystem transformiert.

## Patentansprüche

1. Minensuch- und Räumsystem, aufweisend
- eine mechanische Vorauslöseeinrichtung (2) in Front eines Trägerfahrzeugs (1) oder bei zwei Trägerfahrzeugen (10, 11) in Front des ersten Trägerfahrzeugs (10), sowie
- eine Minensensorik (3), bestehend aus einer Mehrzahl von Sensoren die unterschiedliche physikalische Effekte ausnutzen, vorzugsweise einem optronischen Sensor (3.1) und/oder einem Bodenradar (3.2) und/oder einem Röntgenrückstrahler (3.3) und/oder einem elektromagnetischen Sensor (3.4) und/oder einen Sprengstoffdetektor (3.5), die hinter der Vorauslöseeinheit angeordnet ist, **dadurch gekennzeichnet, daß**
- die Vorauslöseeinrichtung (2) die Minen und Minenzündeinrichtungen zerstört, die oberhalb einer Suchtiefe (x) der Minensensorik (3) liegen und
- die Minensensorik (3) nur auf unterhalb dieser Suchtiefe (x) liegenden Minen anspricht.

2. Minensuch- und Räumsystem nach Anspruch 1, **dadurch gekennzeichnet, dass** die mechanische Vorauslöseeinrichtung (2) ein Flailsystem ist.

3. Minensuch- und Räumsystem nach Anspruch 1 oder 2, **dadurch gekennzeichnet, dass** die mechanische Vorauslöseeinrichtung (2) wenigstens ein Zusatzflail (7) aufweist.

4. Minensuch- und Räumsystem nach Anspruch 3, **dadurch gekennzeichnet, dass** das Zusatzflail (7) links und/oder rechts an der Achse der Vorauslöseeinrichtung (2) über eine Kupplung zum Antriebsmotor montiert ist.

5. Minensuch- und Räumsystem nach einem der Ansprüche 1 bis 4, **dadurch gekennzeichnet, dass** der wenigstens eine Sprengstoffdetektor (3.5) ein TNA-Sensor, ein IMS-Sensor und/oder ein NQR-Sensor ist.

6. Minensuch- und Räumsystem nach einem der Ansprüche 1 bis 5, **dadurch gekennzeichnet, dass** eine weitere Eigenschaft der zu detektierenden Minen eine Mindestgröße/Volumen ist.

7. Minensuch- und Räumsystem nach Anspruch 1, **dadurch gekennzeichnet, dass** bei einem einteiligen Minensuch- und Räumsystem (100) die Minensensorik (3) im Heckbereich und bei einem zwei geteilten Minensuch- und Räumsystem (100) im Frontbereich des zweiten Trägerfahrzeuges (11) weit vorne montiert ist.

8. Minensuch- und Räumsystem nach einem der Ansprüche 1 bis 6, **dadurch gekennzeichnet, dass** die Minensensorik (3) an einem Sensorikschwenkarm (8) angebracht ist.

9. Minensuch- und Räumsystem nach einem der vorgenannten Ansprüche, **dadurch gekennzeichnet, dass** eine Zusatzsensorik (13) vorgesehen ist, die modular ausführbar und an einem seitlich verschwenkbaren Arm (12) angebracht ist.

10. Minensuch- und Räumsystem nach einem der Ansprüche 1 bis 9, **dadurch gekennzeichnet, dass** in einer Sensor- und Auswerteschaltung (4) eine direkte fusionierte Auswertung der Sensordaten erfolgt.

11. Minensuch- und Räumsystem nach einem der Ansprüche 1 bis 10, **dadurch gekennzeichnet, dass** das Trägerfahrzeug (1, 10,11) fernsteuerbar ist.

12. Verfahren zum Minensuchen und Räumen von Minen unter Nutzung des Minensuch- und Räumsystems nach einem der Ansprüche 1 bis 11, **dadurch gekennzeichnet, dass** die Minen an oder nahe der Erdoberfläche durch eine mechanische Vorauslöseeinrichtung (2) vorauslösen oder zerstören und die Minen, die in einer Such- oder Mindesttiefe (x) in der Erde liegen, durch eine Minensensorik (3) detektiert werden.

13. Verfahren nach Anspruch 12, **dadurch gekennzeichnet, dass** die Minensensorik (3) je nach Vorgabe nur Minen einer Mindestgröße/Volumens detektiert.

14. Verfahren nach Anspruch 12 oder 13, **dadurch gekennzeichnet, dass** nach Detektion und Lokalisierung einer Mine durch die Minensensorik (3) ein Zusatzflail (7) genau über der Mine positioniert und punktuell so weit in den Boden abgesenkt wird, bis die im Boden liegende Mine zerstört ist.

15. Verfahren nach einem der Ansprüche 12 bis 14, **dadurch gekennzeichnet, dass** die Sensorkoordinatensysteme direkt im Rahmen einer Justierung und/oder Kombination mit GPS-Empfängern oder Inertialsensoren bestimmt und die einzelnen Sensordaten unter Berücksichtigung von Ort und Lage der Mine präzise in ein einheitliches Koordinatensystem in der Sensor- und Auswerteschaltung (4) transformiert werden.

## Claims

1. Mine hunting and clearance system, having
- a mechanical advanced initiation device (2) in front of a carrier vehicle (1) or, in the case of two carrier vehicles (10, 11), in front of the first carrier vehicle (10), and
- a mine sensor system (3), comprising a plurality of sensors which use different physical effects, preferably an optronic sensor (3.1) and/or a ground radar (3.2) and/or an X-ray back-scatterer (3.3) and/or an electromagnetic sensor (3.4) and/or an explosive detector (3.5) which is arranged behind the advanced initiation unit,
**characterized in that**
- the advanced initiation device (2) destroys the mines and mine fuze devices which are located above a search depth (x) of the mine sensor system (3), and
- the mine sensor system (3) responds only to mines located below this search depth (x).

2. Mine hunting and clearance system according to Claim 1, **characterized in that** the mechanical advanced initiation device (2) is a flail system.

3. Mine hunting and clearance system according to Claim 1 or 2, **characterized in that** the mechanical advanced initiation device (2) has at least one additional flail (7).

4. Mine hunting and clearance system according to Claim 3, **characterized in that** the additional flail (7) is mounted on the left and/or right on the axis of the advanced initiation device (2) via a coupling to the drive motor.

5. Mine hunting and clearance system according to one of Claims 1 to 4, **characterized in that** the at least one explosive detector (3.5) is a TNA sensor, an IMS sensor and/or an NQR sensor.

6. Mine hunting and clearance system according to one of Claims 1 to 5, **characterized in that** a further characteristic of the mines to be detected is a minimum size/volume.

7. Mine hunting and clearance system according to Claim 1, **characterized in that**, in the case of an integral mine hunting and clearance system (100), the mine sensor system (3) is mounted in the rear area and, in the case of a mine hunting and clearance system (100) which is split in two, is mounted well at the front in the front area of the second carrier vehicle (11).

8. Mine hunting and clearance system according to one of Claims 1 to 6, **characterized in that** the mine sensor system (3) is fitted to a sensor system pivoting arm (8).

9. Mine hunting and clearance system according to one of the abovementioned claims, **characterized in that** an additional sensor system (13) is provided, is of modular design, and is fitted to an arm (12) which can be pivoted laterally.

10. Mine hunting and clearance system according to one of Claims 1 to 9, **characterized in that** direct-merged evaluation of the sensor data is carried out in a sensor and evaluation circuit (4).

11. Mine hunting and clearance system according to one of Claims 1 to 10, **characterized in that** the carrier vehicle (1, 10, 11) can be controlled remotely.

12. Method for mine hunting and clearance of mines using the mine hunting and clearance system according to one of Claims 1 to 11, **characterized in that** the mines on or close to the surface of the earth are triggered in advance or are destroyed by a mechanical advanced initiation device (2), and the mines which are located at a search or minimum depth (x) in the ground are detected by a mine sensor system (3).

13. Method according to Claim 12, **characterized in that** the mine sensor system (3) is in each case preset to detect only mines of a minimum size/volume.

14. Method according to Claim 12 or 13, **characterized in that**, once the mine sensor system (3) has detected and located a mine, an additional flail (7) is positioned precisely above the mine and is lowered at that point so far into the ground that the mine located in the ground is destroyed.

15. Method according to one of Claims 12 to 14, **characterized in that** the sensor coordinate systems are determined correctly in the course of an adjustment process and/or in combination with GPS receivers or inertial sensors, and the individual sensor data items are transformed precisely to a standard coordinate system in the sensor and evaluation circuit (4), taking account of the position and orientation of the mine.

## Revendications

1. Système de détection de mines et de dégagement présentant
- un dispositif de pré-déclenchement mécanique (2) à l'avant d'un véhicule porteur (1) ou, dans le cas de deux véhicules porteurs (10, 11), à l'avant du premier véhicule porteur (10), ainsi qu'un dispositif détecteur de mines (3) composé d'une pluralité de capteurs qui utilisent des effets physiques différents, de préférence un capteur optronique (3.1) et/ou un radar embarqué (3.2) et/ou un réflecteur de rayons X (3.3) et/ou un capteur électromagnétique (3.4) et/ou un détecteur de matière explosive (3.5) qui est disposé derrière l'unité de pré-déclenchement, **caractérisé en ce que**
- le dispositif de pré-déclenchement (2) détruit les mines et les dispositifs d'amorçage de mine qui se trouvent au-dessus d'une profondeur de recherche (x) du dispositif détecteur de mines (3) et
- le dispositif détecteur de mines (3) ne réagit qu'aux mines qui se trouvent au-dessous de cette profondeur de recherche (x).

2. Système de détection de mines et de dégagement selon la revendication 1, **caractérisé en ce que** le dispositif de pré-déclenchement mécanique (2) est un système à fléau.

3. Système de détection de mines et de dégagement selon la revendication 1 ou 2, **caractérisé en ce que** le dispositif de pré-déclenchement mécanique (2) présente au moins un fléau supplémentaire (7).

4. Système de détection de mines et de dégagement selon la revendication 3, **caractérisé en ce que** le fléau supplémentaire (7) est monté à gauche et/ou à droite sur l'axe du dispositif de pré-déclenchement (2) par le biais d'un accouplement vers le moteur d'entraînement.

5. Système de détection de mines et de dégagement selon l'une des revendications 1 à 4, **caractérisé en ce que** l'au moins un détecteur de matière explosive (3.5) et un capteur TNA, un capteur IMS et/ou un capteur NQR.

6. Système de détection de mines et de dégagement selon l'une des revendications 1 à 5, **caractérisé en ce qu'**une propriété supplémentaire des mines à détecter est une taille/un volume minimum.

7. Système de détection de mines et de dégagement selon la revendication 1, **caractérisé en ce que** dans le cas d'un système de détection de mines et de dégagement (100) d'une seule partie, le dispositif détecteur de mines (3) est monté dans la zone arrière et dans le cas d'un système de détection de mines et de dégagement (100) divisé en deux, il est monté dans la zone frontale loin à l'avant du deuxième véhicule porteur (11).

8. Système de détection de mines et de dégagement selon l'une des revendications 1 à 6, **caractérisé en ce que** le dispositif détecteur de mines (3) est monté sur un bras pivotant de détecteur (8).

9. Système de détection de mines et de dégagement selon l'une des revendications précédentes, **caractérisé en ce qu'**il est prévu un dispositif détecteur supplémentaire (13) qui peut être réalisé sous forme modulaire et qui est monté sur un bras pivotant latéral (12).

10. Système de détection de mines et de dégagement selon l'une des revendications 1 à 9, **caractérisé en ce qu'**une interprétation fusionnée directe des données des capteurs a lieu dans un circuit de détection et d'interprétation (4).

11. Système de détection de mines et de dégagement selon l'une des revendications 1 à 10, **caractérisé en ce que** le véhicule porteur (1, 10, 11) peut être commandé à distance.

12. Procédé de détection de mines et de dégagement de mines en utilisant le système de détection de mines et de dégagement selon l'une des revendications 1 à 11, **caractérisé en ce que** les mines qui se trouvent à la surface du sol ou à proximité de celle-ci sont pré-déclenchées ou détruites par un dispositif de pré-déclenchement mécanique (2) et les mines qui se trouvent dans le sol à une profondeur de recherche ou minimale (x) sont détectées par un dispositif détecteur de mines (3).

13. Procédé selon la revendication 12, **caractérisé en ce que** le dispositif détecteur de mines (3), suivant la consigne, ne détecte que les mines ayant une taille/un volume minimum.

14. Procédé selon la revendication 12 ou 13, **caractérisé en ce qu'**après la détection et la localisation d'une mine par le dispositif détecteur de mines (3), un fléau supplémentaire (7) est positionné précisément au-dessus de la mine puis est descendu ponctuellement dans le sol jusqu'à ce que la mine qui se trouve dans le sol soit détruite.

15. Procédé selon l'une des revendications 12 à 14, **caractérisé en ce que** les systèmes de coordonnées des capteurs sont déterminés directement dans le cadre d'un ajustage et/ou d'une combinaison avec des récepteurs GPS ou des capteurs inertiels et les données des capteurs individuelles sont transformées en un système de coordonnées uniforme dans le circuit de détection et d'interprétation (4) en tenant compte de l'emplacement et de la position de la mine.
